# EUROPÄISCHE PATENTSCHRIFT

(11) **EP 2 079 895 B1**
(45) Veröffentlichungstag und Bekanntmachung des Hinweises auf die Patenterteilung: **30.09.2015**
(21) Anmeldenummer: 07846495.5
(22) Anmeldetag: 18.10.2007
(51) Int. Cl.: E06B 1/28, E06B 3/22

(54) **EXTRUDIERTES FENSTER- ODER TÜR-HOHLKAMMERPROFIL**
EXTRUDED HOLLOW CHAMBER PROFILE FOR WINDOWS OR DOORS
PROFILÉ EXTRUDÉ À CAVITÉ POUR PORTE OU FENÊTRE

(30) Priorität: 21.10.2006 DE 202006016165 U
(43) Veröffentlichungstag der Anmeldung: 22.07.2009
(73) Patentinhaber: REHAU AG + Co, 95111 Rehau (DE)
(72) Erfinder: ECKERT, Stefan, 91301 Forchheim (DE); MELZER, Klaus, 91099 Poxdorf (DE); FISCHER, Marcus, 90763 Fürth (DE); TIPPENHAUER, Horst, 91080 Marloffstein (DE)
(86) Internationale Anmeldenummer: PCT/EP2007/009031
(87) Internationale Veröffentlichungsnummer: WO 2008/046610

(56) Entgegenhaltungen:
- DE-U1- 9 301 598
- DE-U1- 9 321 396
- DE-U1- 29 907 534
- US-A- 5 622 017
- US-A1- 2006 096 193

## Beschreibung

Die Erfindung betrifft ein extrudiertes Fenster- oder Tür-Hohlkammerprofil nach dem Oberbegriff des Anspruchs 1.

In den bekannten Befestigungsbereich wird in der Regel mindestens eine Schraube eingeschraubt, mit der eine Verbindung mit einem Beschlagsteil oder mit der alternativ eine Verbindung des Grundkörpers mit einem Verbindungsteil, z.B. einem Pfosten oder einem Kämpfer, als externer Komponente hergestellt wird. Um eine vorgegebene Auszugskraft des Befestigungsbolzens zu gewährleisten, wird der Befestigungsbolzen, bei den vorbekannten Hohlkammerprofilen also in der Regel die Schraube, durch mindestens eine Metallwand des Hohlkammerprofils hindurchgeschraubt. Verschraubungen nur durch Kunststoffwände ergeben bei deratigen Befestigungsbereich-Gestaltungen nur relativ geringe Auszugskräfte.

Ein Hohlkammerprofil nach dem Oberbegriff des Anspruchs 1 ist aus der US 5,622,017 A bekannt. Ähnliche Hohlkammerprofile sind in der DE 93 21 396 U1 und der US 2006/0096193 A1 beschrieben. Derartige Hohlkammerprofile haben jedoch den Nachteil, dass die Seitenwände beim Einbringen des Befestigungsbolzens voneinander zurückweichen.

Es ist daher eine Aufgabe der vorliegenden Erfindung, einen Befestigungsbereich eines extrudierten Fenster- oder Tür-Hohlkammerprofils der eingangs genannten Art derart weiterzubilden, dass beim Einbringen des Befestigungsbolzens ein Zurückweichen der Seitenwände voneinander auch dann verhindert wird, wenn die Stirnwände zueinander einen großen Abstand haben, bzw. wenn die Seitenwände aufgrund ihrer Wandstärke oder ihres Materials nachgiebig ausgeführt sind.

Diese Aufgabe ist erfindungsgemäß gelöst durch ein Hohlkammerprofil mit den im Kennzeichnungsteil des Anspruchs 1 angegebenen Merkmalen.

Erfindungsgemäß wurde erkannt, dass auch dann, wenn die Stirnwände zueinander einen großen Abstand haben, bzw. wenn die Seitenwände aufgrund ihrer Wandstärke oder ihres Materials nachgiebig ausgeführt sind, die Seitenwände vor einem Zurückweichen voneinander beim Einbringen des Befestigungsbolzens gesichert sind, wenn zwischen den Kammer-Stirnwänden noch mindestens ein parallel zu den Stirnwänden verlaufender Zwischensteg vorgesehen ist.

Gemäß der vorliegenden Erfindung ist quer zur Extrusionsrichtung eines Hohlkammerprofils ein vollständig aus Kunststoff ausgeführter Befestigungskanal vorgesehen. Dieser Befestigungskanal wird seitlich von zwei Kammer-Seitenwänden begrenzt. Dadurch, dass deren Abstand zueinander geringer ist als der Außendurchmesser des Befestigungsbölzens, arbeitet sich die randseitige Profilierung des Befestigungsbolzens in die Kammer-Seitenwände ein.
Dies geschieht vorzugsweise über die gesamte Länge der dem Befestigungsbolzen benachbarten Kammer-Seitenwände. Hierdurch ist eine gute Verzahnung des KunststoffBefestigungskanals mit dem Befestigungsbolzen möglichst über dessen gesamte Länge oder über einen großen Abschnitt seiner Länge gewährleistet, was zur hohen Auszugskraft des Befestigungsbolzens führt. Mit dem erfindungsgemäßen Befestigungsbereich lassen sich hohe Auszugs-Anforderungen mit vollständig aus Kunststoff ausgeführten Befestigungsbereichen insbesondere im Zusammenhang mit Einbruchssicherheits-Vorgaben erfüllen.

Bei der Ausführung des Befestigungskanals nach Anspruch 2 mit Kammer-Stirnwänden unterschiedlicher Wandstärken kann beispielsweise die stärkere Stirnwand eine Haltefunktion zum Zusammenhalten der beiden Kammer-Seitenwände ausüben, während die weniger starke Stirnwand eine Sicherungsfunktion hat, die verhindert, dass die Seitenwände beim Einbringen des Befestigungsbolzens voneinander zurückweichen. Kammer-Seitenwände nach Anspruch 2 mit unterschiedlichen Wandstärken können ebenfalls in ihrer Funktion unterschiedlich sein. So kann die Seitenwand mit der größeren Wandstärke eine Stützfunktion haben, während die nachgiebigere Seitenwand mit geringerer Wandstärke für die Verzahnung mit der randseitigen Profilierung des Befestigungsbolzens sorgt. Eine entsprechende Funktionsaufteilung der Stirnwände und / oder der Seitenwände ist möglich, wenn diese Wände aus unterschiedlichen Materialien nach Anspruch 3 gefertigt sind.

Verstärkungsprofilierungen nach Anspruch 4 begünstigen eine Verzahnung der die Profilierung aufweisenden Seitenwand mit der randseitigen Profilierung des Befestigungsbolzens.

Durch eine Wölbung der Seitenwände nach Anspruch 5 ist eine Vorspannung der Seitenwände zum Befestigungsbolzen hin bei eingeführten Befestigungsbolzen gegeben. Diese Vorspannung wirkt einem Zurückweichen der Seitenwände vom Befestigungsbolzen weg entgegen.
Bevorzugt ist, wenn beide Seitenwände symmetrisch zum Inneren der Kammer hin gewölbt sind. Alternativ ist es auch möglich, dass nur eine der beiden Seitenwände zum Inneren der Kammer hin gewölbt ist.

Ein nach Anspruch 6 hergestellter Befestigungskanal lässt sich kostengünstig fertigen.

Ein Befestigungskanal nach Anspruch 7 ermöglicht eine Nachrüstung eines bereits gefertigten Profils.

Eine Schraube nach Anspruch 8 hat sich als Befestigungsbolzen bewährt.

Eine Feingewindeschraube nach Anspruch 9 führt überraschend zu einer besonders hohen Auszugskraft des Befestigungsbolzens aus dem Befestigungskanal.

Schraubenparameter nach den Ansprüchen 10 bis 12 führen ebenfalls zu einer vorteilhaft hohen Auszugskraft. Eine gut geeignete Schraube als Beispiel für einen erfindungsgemäßen Befestigungsbolzen ist eine Blechschraube DIN7981 oder eine Fensterbauschraube (FFB-Schraube). Die Blechschrauben DIN7981 hat einen Steigungswinkel von 60° und einen Gewindeabstand von 1,34 mm. Die FFB-Schraube hat einen Steigungswinkel von 40° und einen Gewindeabstand von 2,6 mm.

Ausführungsbeispiele der Erfindung werden nachfolgend anhand der Zeichnungen näher erläutert. In dieser zeigen:
- Fig. 1: (nicht gemäß der vorliegenden Erfindung) einen Ausschnitt eines extrudierten Fenster- oder Tür-Hohlkammerprofils, wobei eine Extrusionsrichtung senkrecht auf der Zeichenebene steht, in einem Befestigungsbereich zur Befestigung einer externen Komponente an dem Hohlkammerprofil;
- Fig. 2: (nicht gemäß der vorliegenden Erfindung) eine zu Fig. 1 ähnlich Darstellung einer weiteren Ausführung eines Befestigungsbereichs, wobei diesen umgebende Kammerwände des Hohlkammerprofils sowie die externe Komponente weggelassen sind;
- Fig. 3: eine zu Fig. 2 ähnliche Darstellung einer weiteren Ausführung eines Befestigungsbereichs;
- Fig. 4: eine zu Fig. 2 ähnliche Darstellung einer weiteren Ausführung eines Befestigungsbereichs; und
- Fig. 5 bis 7: (nicht gemäß der vorliegenden Erfindung) zu Fig. 1 ähnliche Darstellungen weiterer Ausführungen von Befestigungsbereichen mit weggelassener externer Komponente.

Ein Fenster- oder Tür-Hohlkammerprofil 1, welches in der Zeichnung lediglich ausschnittsweise um einen Befestigungsbereich 2 gezeigt ist, weist zwischen einer Fenster- oder Tür-Innen- und einer -Außenseite mehrere Hohlkammern auf, wie dies an sich aus dem Stand der Technik bekannt ist.

Der Befestigungsbereich 2 dient zur Befestigung des Hohlkammerprofils 1 an einer oder mit einer externen Komponente 3. Bei letzterer kann es sich um einen Fenster- oder Türbeschlag handeln. Alternativ kann es sich bei der externen Komponente 3 um ein Fensteroder Tür-Rahmenverbindungsteil, z.B. einen Pfosten oder einen Kämpfer, handeln.

Fig. 1 zeigt eine erste Ausführung des Befestigungsbereichs 2. Dieser hat einen randseitig profilierten Befestigungsbolzen 4 in Form einer Schraube mit einem Schraubenkörper 5 und einem hieran angeformten Gewinde 6. Beim Befestigungsbolzen 4 kann es sich insbesondere um eine Feingewindeschraube handeln. Alternativ zu einer Schraube kann der Befestigungsbolzen 4 auch als nicht einzuschraubender, sondern insbesondere einzuschlagender, randseitig profilierter Bolzen ausgeführt sein.

Zum Einbringen des Befestigungsbolzens 4 hat das Hohlkammerprofil 1 einen quer zu einer Extrusionsrichtung 7, die senkrecht zur Zeichenebene verläuft, verlaufenden Befestigungskanal 8 mit einer Kanal-Längsachse 9. Der Befestigungskanal 8 ist vollständig aus Kunststoff. Der Befestigungsbolzen 4 wird längs der Längsachse 9 in den Befestigungskanal 8 eingebracht. Der Befestigungskanal 8 ist einstückig mit dem sonstigen Hohlkammerprofil 1 extrudiert. Der Befestigungskanal 8 ist senkrecht zur Kanal-Längsachse 9 und zur Extrusionsrichtung 7 von zwei Kammer-Seitenwänden 10, 11 begrenzt. Ein Abstand A der Kammer-Seitenwände 10, 11 zueinander ist kleiner als der durch den Außendurchmesser des Gewindes 6 vorgegebene Außendurchmesser Dₐ des Befestigungsbolzens 4. Im Bereich der Kammer-Seitenwände 10, 11 hat sich das Gewinde 6 also zumindest teilweise in die Kammer-Seitenwände 10, 11 eingearbeitet.

Die Schraube als Beispiel für den Befestigungsbolzen 4 ist neben ihrem Außendurchmesser Dₐ noch charakterisiert durch einen Durchmesser Dᵢ des inneren Bolzenkörpers und durch einen Abstand G zweier benachbarter Gewindegänge. Die Differenz Dₐ minus Dᵢ ergibt das Doppelte einer Flankenhöhe des Gewindes 6. Diese Flankenhöhe beträgt beim Befestigungsbolzen 4 etwa 0,5 mm. Bevorzugt sind Flankenhöhen, die größer sind als 0,2 mm.

Der Abstand G zwischen benachbarten Gewindegängen ist ein Maß für eine Gewindesteigung der Schraube als Beispiel für den Befestigungsbolzen 4. Die Gewindesteigung beträgt bei der Ausführung nach Fig. 1 bis 6 etwa 40°. Eine derartige Gewindesteigung findet sich bei FFB-Schrauben. FFB-Schrauben werden auch als Grobgewindeschrauben bezeichnet. Bevorzugt ist eine Gewindesteigung, die kleiner ist als 65°. Auch eine Gewindesteigung von 60°, die bei Blechschrauben üblich ist, ist möglich.

Ein Abstand zwischen zwei Gewindegängen der Schraube als Beispiel für den Befestigungsbolzen 4 kann beispielsweise 1,5 mm betragen. Dies ist bei der Ausführung nach den Fig. 1 bis 6 der Fall. Der Gewindeabstand kann auch größer sein und zum Beispiel 2,6 mm betragen.

In Kanal-Längsrichtung ist der Befestigungskanal 8 begrenzt von zwei Kammer-Stirnwänden 12, 13, durch die der Befestigungsbolzen 4 hindurchgeführt, im Beispiel der Fig. 1 hindurchgeschraubt, ist. Je nach Ausführung des Befestigungsbolzens 4 werden Durchgänge durch die Kammer-Stirnwände 12, 13 entweder vor Einbringen des Befestigungsbolzens 4 ausgeführt oder der Befestigungsbolzen 4 schafft sich, z.B. bei Einsatz einer selbst schneidenden Schraube, die Durchgänge in den Kammer-Stirnwänden 12, 13 selbst.

Die Kammer-Stirnwände 12, 13 verhindern, dass die Kammer-Seitenwände 10, 11 beim Einbringen des Befestigungsbolzens 4 voneinander zurückweichen, so dass ein Einarbeiten der Randprofilierung des Befestigungsbolzens 4, im dargestellten Beispiel also des Gewindes 6, in die Kammer-Seitenwände 10, 11 über praktisch deren ganze Länge gewährleistet ist.

Im Beispiel der Fig. 1 bilden die Wände 10 bis 13 genau eine Befestigungs-Hohlkammer 14.

Fig. 2 bis 7 zeigen weitere Ausführungen von Befestigungsbereichen 2. Komponenten, die denjenigen entsprechen, die vorstehend schon unter Bezugnahme auf die Ausführung nach Fig. 1 erläutert wurden, tragen die gleichen Bezugsziffern und werden nicht nochmals im Einzelnen diskutiert.

Bei der Ausführung nach Fig. 2 ist die dort unten dargestellte Kammer-Stirnwand 13 kein Bestandteil einer sich außerhalb des Befestigungsbereichs 2 quer zur Kanal-Längsachse 9 fortsetzenden Kammerwand wie bei der Ausführung nach Fig. 1, sondern stellt einen den Befestigungskanal 8 nach unten abschließenden Verbindungssteg zwischen den KammerSeitenwänden 10, 11 dar. Der Verbindungssteg 13 hat eine Wandstärke, die geringer ist als diejenige der oberen Kammer-Stirnwand 12.

Die Ausführung nach Fig. 3 unterscheidet sich zunächst von der nach Fig. 2 dadurch, dass die Kammer-Stirnwand 13 zur Kammer-Stirnwand 12 einen größeren Abstand aufweist. Zusätzlich ist zwischen den Kammer-Stirnwänden 12, 13 bei der Ausführung nach Fig. 3 ein parallel zu den Stirnwänden 12, 13 verlaufender Zwischensteg 15 vorgesehen. Der Befestigungskanal 8 ist bei der Ausführung nach Fig. 2 also unterteilt in zwei Befestigungs-Hohlkammern 14. Auch zwei derartige Zwischenstege 15 zwischen den Kammer-Stirnwänden 12, 13 sind möglich.

Die Ausführung nach Fig. 4 unterscheidet sich von derjenigen nach Fig. 1 dadurch, dass zwischen den Kammer-Stirnwänden 12, 13 drei parallel zu diesen Stirnwänden 12, 13 verlaufende Zwischenstege 15 vorgesehen sind. Hier sind also insgesamt vier Befestigungs-Hohlkammern 14 vorhanden. Die Wandstärken der Zwischenstege 15 nach Fig. 4 ist geringer als diejenige der Stirnwände 12, 13.

Auch die Kammer-Seitenwände 10, 11 können eine unterschiedliche Wandstärke aufweisen.

Der Zwischensteg 15 oder die Zwischenstege 15 verhindern ein Zurückweichen der Kammer-Seitenwände 10, 11 beim Einbringen des Befestigungsbolzens 4 auch dann, wenn die Kammer-Stirnwände 12, 13 zueinander einen großen Abstand haben bzw. wenn die Kammer-Seitenwände 10, 11 aufgrund ihrer Wandstärke und/oder ihres Materials nachgiebig sind.

Die Ausführung nach Fig. 5 unterscheidet sich von derjenigen nach Fig. 1 dadurch, dass die Kammer-Seitenwände 10, 11 bei der Ausführung nach Fig. 5 aus unterschiedlichen Materialien extrudiert sind. Die in der Fig. 5 linke Kammer-Seitenwand 10 ist dabei aus einem anderen Material als die rechte Kammer-Seitenwand 11 und die Kammer-Stirnwände 12, 13. Die Kammer-Seitenwand 10 kann beispielsweise aus einem weicheren Material gefertigt sein als die Wände 11 bis 13, so dass sich die randseitige Profilierung des Befestigungsbolzens 4 in die Kammer-Seitenwand 10 stärker einarbeitet und sich gegen die gegenüberliegende Kammer-Seitenwand 11 im Wesentlichen abstützt.

Die Ausführung nach Fig. 6 unterscheidet sich von derjenigen nach Fig. 1 durch Verstärkungs-Profilierungen 16 an den dem Inneren des Befestigungskanals 8 zugewandten Innenseiten der Seitenwände 10, 11. Der Abstand A der Kammer-Seitenwände 10, 11 ist bei der Ausführung nach Fig. 6 definiert durch den Abstand zwischen den einander gegenüberliegenden Verstärkungsprofilierungen 16. Die Verstärkungsprofilierungen 16 können auch nur an einer der beiden Kammer-Seitenwände 10, 11 vorgesehen sein. Die randseitige Profilierung des Befestigungsbolzens 4, im in der Fig. 6 dargestellten Beispiel also das Gewinde 6, arbeitet sich bei dieser Ausführung in die Verstärkungs-Profilierungen 16 ein, die sich dabei plastisch verformen. Da die Verstärkungs-Profilierungen 16 längs der Kanal-Längsachse 9 Raum zur plastischen Deformation haben, ist die nach dem Einbringen des Befestigungsbolzens 4 senkrecht zur Kanal-Längsachse 9 auf die Kammer-Seitenwände 10, 11 ausgeübte Kraft geringer als bei der Ausführung nach Fig. 1. Bei der Ausführung nach Fig. 6 kann also im Vergleich zur Ausführung nach Fig. 1 mit geringeren Wandstärken der Kammer-Seitenwände 10, 11 gearbeitet werden, ohne dass nach dem Einbringen des Befestigungsbolzens 4 die Kammer-Seitenwände 10, 11 zu stark nach außen gedrängt werden.

Die Ausführung nach Fig. 7 unterscheidet sich von derjenigen nach Fig. 1 dadurch, dass die Kammer-Seitenwände 10, 11 zum Inneren des Befestigungskanals 8 hin gewölbt sind. Die Seitenwände 10, 11 bilden also nach außen hin konkave Begrenzungsflächen des Befestigungskanals 8. Der Abstand A zwischen den Kammer-Seitenwänden 10, 11 ist durch deren kleinsten Abstand in etwa mittig zwischen den Kammer-Stirnwänden 12, 13 definiert.

Dieser Abstand A ist wiederum kleiner als der Außendurchmesser Dₐ des Befestigungsbolzens 4. Durch die gewölbte Form der Kammer-Seitenwände 10, 11 ergibt sich eine Vorspannung der Kammer-Seitenwände 10, 11 entgegen der Verdrängungskraft, die der eingebrachte Befestigungsbolzen 4 auf die Kammer-Seitenwände 10, 11 nach außen ausübt.

Bei einer nicht dargestellten Ausführungsform kann der Befestigungskanal 8 Teil eines in eine entsprechende Hohlkammer des Hohlkammerprofils 1 eingeschobenen, separaten Befestigungs-Zusatzelements sein. Der durch das Zusatzelement vorgegebene Befestigungskanal 8 kann dabei gestaltet sein wie vorstehend im Zusammenhang mit den Figuren 1 bis 7 beschrieben und gezeigt.

Die Ausgestaltungsdetails der vorstehend beschriebenen Gestaltungen des Befestigungsbereichs 2 können auch miteinander kombiniert werden. So ist es z.B. möglich, die Ausgestaltung nach Fig. 6 zusätzlich mit Zwischenstegen 15 zu versehen. Ein anderes Ausführungsbeispiel ergibt sich, wenn die Ausführung nach Fig. 7 zusätzlich mit Verstärkungsprofilierungen 16 nach Fig. 6 versehen wird. Auch andere derartige Detailkombinationen sind möglich. ,

## Patentansprüche

1. Extrudiertes Fenster- oder Tür-Hohlkammerprofil (1)
- mit mindestens einem Befestigungsbereich (2) zur Befestigung des Hohlkammerprofils (1) an einer oder mit einer externen Komponente (3)
- wobei der Befestigungsbereich (2) einen randseitig profilierten Befestigungsbolzen (4) aufweist, wobei
das Hohlkammerprofil (1) mindestens einen quer zu einer Extrusionsrichtung (7) des Hohlkammerprofils (1) verlaufenden Kunststoff-Befestigungskanal (8) mit einer Kanal-Längsachse (9) zum Einbringen des Befestigungsbolzens (4) längs des Befestigungskanals (8) aufweist,
- wobei der Befestigungskanal (8)
-- senkrecht zur Kanal-Längsachse (9) begrenzt ist von zwei Klammer-Seitenwänden (10, 11), deren Abstand (A) zueinander kleiner ist als ein Außendurchmesser (Dₐ) des Befestigungsbolzens (4),
- in Richtung der Kanal-Längsachse (9) begrenzt ist von zwei Kammer-Stirnwänden (12, 13), durch die der Befestigungsbolzen (4) geführt ist,
- so dass zwischen den Kammer-Seiten- (10, 11) und -Stirnwänden (12, 13) mindestens eine Befestigungs-Hohlkammer (14) gebildet ist,
**dadurch gekennzeichnet, dass**
zwischen den Kammer-Stirnwänden (12, 13) noch mindestens ein parallel zu den Stirnwänden (12, 13) verlaufender Zwischensteg (15) vorgesehen ist.

2. Hohlkammerprofil nach Anspruch 1, **dadurch gekennzeichnet, dass** mindestens zwei Kammer-Stirnwände (12, 13) und / oder mindestens zwei Kammer-Seitenwände (10, 11) eine unterschiedliche Wandstärke haben.

3. Hohlkammerprofil nach Anspruch 1 oder 2, **dadurch gekennzeichnet, dass** mindestens zwei Kammer-Stirnwände (12, 13) und / oder mindestens zwei Kammer-Seitenwände (10, 11) aus unterschiedlichem Material gefertigt sind.

4. Hohlkammerprofil nach einem der Ansprüche 1 bis 3, **dadurch gekennzeichnet, dass** mindestens eine der beiden Kammer-Seitenwände (10, 11) zum Inneren des Befestigungskanals (8) hin Verstärkungsprofilierungen (16) aufweist.

5. Hohlkammerprofil nach einem der Ansprüche 1 bis 4, **dadurch gekennzeichnet, dass** die Kammer-Seitenwände (10, 11) zum Inneren der des Befestigungskanals (8) hin gewölbt sind.

6. Hohlkammerprofil nach einem der Ansprüche 1 bis 5, **dadurch gekennzeichnet, dass** der Befestigungskanal (8) einstückig mit dem sonstigen Profil extrudiert ist.

7. Hohlkammerprofil nach einem der Ansprüche 1 bis 5, **dadurch gekennzeichnet, dass** der Befestigungskanal (8) Teil eines in eine Hohlkammer des Profils eingeschobenen, separaten Befestigungs-Zusatzelements ist.

8. Hohlkammerprofil nach einem der Ansprüche 1 bis 7, **dadurch gekennzeichnet, dass** der Befestigungsbolzen (4) als Schraube ausgebildet ist.

9. Hohlkammerprofil nach Anspruch 8, **gekennzeichnet durch** eine Feingewindeschraube als Befestigungsbolzen (4).

10. Hohlkammerprofil nach Anspruch 8 oder 9, **dadurch gekennzeichnet, dass** der Befestigungsbolzen (4) eine Flankenhöhe (Dₐ/2 - Dᵢ/2) eines Schraubengewindes aufweist, die größer ist als 0,2 mm.

11. Hohlkammerprofil nach einem der Ansprüche 8 bis 10, **dadurch gekennzeichnet, dass** der Befestigungsbolzen (4) eine Gewindesteigung aufweist, die kleiner ist als 65°.

12. Hohlkammerprofil nach einem der Ansprüche 8 bis 13, **dadurch gekennzeichnet, dass** der Befestigungsbolzen (4) einen Gewindeabstand aufweist, der im Bereich zwischen 1,34 und 2,6 mm liegt.

## Claims

1. Extruded hollow-chamber profile (1) for windows or doors
- having at least one fastening region (2) for fastening the hollow-chamber profile (1) on or to an external component (3),
- wherein the fastening region (2) has a peripherally profiled fastening bolt (4), wherein the hollow-chamber profile (1) has at least one plastic fastening channel (8), which extends transversely to an extrusion direction (7) of the hollow-chamber profile (1), with a channel longitudinal axis (9) for introducing the fastening bolt (4) along the fastening channel (8),
- wherein the fastening channel (8)
-- is delimited perpendicularly to the channel longitudinal axis (9) by two chamber side walls (10, 11) of which the distance (A) from one another is less than an outside diameter (Da) of the fastening bolt (4),
-- is delimited in the direction of the channel longitudinal axis (9) by two chamber end walls (12, 13) through which the fastening bolt (4) is guided,
- with the result that at least one hollowfastening chamber (14) is formed between the chamber side walls (10, 11) and chamber end walls (12, 13),
**characterized in that** at least one intermediate web (15) extending parallel to the end walls (12, 13) is still provided between the chamber end walls (12, 13).

2. Hollow-chamber profile according to Claim 1, **characterized in that** at least two chamber end walls (12, 13) and/or at least two chamber side walls (10, 11) have a different wall thickness.

3. Hollow-chamber profile according to Claim 1 or 2, **characterized in that** at least two chamber end walls (12, 13) and/or at least two chamber side walls (10, 11) are produced from different material.

4. Hollow-chamber profile according to one of Claims 1 to 3, **characterized in that** at least one of the two chamber side walls (10, 11) has reinforcing profilings (16) towards the interior of the fastening channel (8).

5. Hollow-chamber profile according to one of Claims 1 to 4, **characterized in that** the chamber side walls (10, 11) are curved towards the interior of the fastening channel (8).

6. Hollow-chamber profile according to one of Claims 1 to 5, **characterized in that** the fastening channel (8) is extruded in one piece with the rest of the profile.

7. Hollow-chamber profile according to one of Claims 1 to 5, **characterized in that** the fastening channel (8) is part of a separate additional fastening element inserted into a hollow chamber of the profile.

8. Hollow-chamber profile according to one of Claims 1 to 7, **characterized in that** the fastening bolt (4) is designed as a screw.

9. Hollow-chamber profile according to Claim 8, **characterized by** a fine-thread screw as fastening bolt (4).

10. Hollow-chamber profile according to Claim 8 or 9, **characterized in that** the fastening bolt (4) has a flank height (Da/2 - Di/2) of a screw thread which is greater than 0.2 mm.

11. Hollow-chamber profile according to one of Claims 8 to 10, **characterized in that** the fastening bolt (4) has a thread pitch which is less than 65°.

12. Hollow-chamber profile according to one of Claims 8 to 11, **characterized in that** the fastening bolt (4) has a thread spacing which lies in the range between 1.34 and 2.6 mm.

## Revendications

1. Profilé extrudé à cavité pour porte ou fenêtre (1)
- comprenant au moins une région de fixation (2) pour la fixation du profilé à cavité (1) à un ou avec un composant externe (3),
- la région de fixation (2) présentant un boulon de fixation profilé (4) du côté du bord, le profilé à cavité (1) présentant au moins un canal de fixation en plastique (8) s'étendant transversalement à une direction d'extrusion (7) du profilé à cavité (1) avec un axe longitudinal de canal (9) pour l'introduction du boulon de fixation (4) le long du canal de fixation (8),
- le canal de fixation (8)
- étant limité perpendiculairement à l'axe longitudinal de canal (9) par deux parois latérales de cavité (10, 11), dont la distance (A) de l'une à l'autre est inférieure à un diamètre extérieur (Da) du boulon de fixation (4),
- étant limité dans la direction de l'axe longitudinal de canal (9) par deux parois frontales de cavité (12, 13), à travers lesquelles est guidé le boulon de fixation (4),
- de telle sorte qu'entre les parois latérales (10, 11) et frontales (12, 13) de cavité soit formée au moins une cavité de fixation (14),
**caractérisé en ce qu'**entre les parois frontales de cavité (12, 13) est prévue encore au moins une nervure intermédiaire (15) s'étendant parallèlement aux parois frontales (12, 13).

2. Profilé à cavité selon la revendication 1, **caractérisé en ce qu'**au moins deux parois frontales de cavité (12, 13) et/ou au moins deux parois latérales de cavité (10, 11) présentent une épaisseur de paroi différente.

3. Profilé à cavité selon la revendication 1 ou 2, **caractérisé en ce qu'**au moins deux parois frontales de cavité (12, 13) et/ou au moins deux parois latérales de cavité (10, 11) sont fabriquées en matériaux différents.

4. Profilé à cavité selon l'une quelconque des revendications 1 à 3, **caractérisé en ce qu'**au moins l'une des deux parois latérales de cavité (10, 11) présente, vers l'intérieur du canal de fixation (8), des profilages de renforcement (16).

5. Profilé à cavité selon l'une quelconque des revendications 1 à 4, **caractérisé en ce que** les parois latérales de cavité (10, 11) sont courbées vers l'intérieur du canal de fixation (8).

6. Profilé à cavité selon l'une quelconque des revendications 1 à 5, **caractérisé en ce que** le canal de fixation (8) est extrudé d'une seule pièce avec l'autre profilé.

7. Profilé à cavité selon l'une quelconque des revendications 1 à 5, **caractérisé en ce que** le canal de fixation (8) fait partie d'un élément supplémentaire de fixation séparé inséré dans une cavité du profilé.

8. Profilé à cavité selon l'une quelconque des revendications 1 à 7, **caractérisé en ce que** le boulon de fixation (4) est réalisé sous forme de vis.

9. Profilé à cavité selon la revendication 8, **caractérisé par** une vis à filetage fin en tant que boulon de fixation (4).

10. Profilé à cavité selon la revendication 8 ou 9, **caractérisé en ce que** le boulon de fixation (4) présente une hauteur de flanc (Da/2 - Di/2) d'un filetage de vis qui est supérieure à 0,2 mm.

11. Profilé à cavité selon l'une quelconque des revendications 8 à 10, **caractérisé en ce que** le boulon de fixation (4) présente un pas de filetage inférieur à 65°.

12. Profilé à cavité selon l'une quelconque des revendications 8 à 11, **caractérisé en ce que** le boulon de fixation (4) présente un espacement de filetage dans une plage comprise entre 1,34 et 2,6 mm.
